# EUROPÄISCHE PATENTSCHRIFT

(11) **EP 3 569 103 B1**
(45) Veröffentlichungstag und Bekanntmachung des Hinweises auf die Patenterteilung: **03.03.2021**
(21) Anmeldenummer: 18172686.0
(22) Anmeldetag: 16.05.2018
(51) Int. Cl.: A47B 77/06, A47K 1/05, A47B 95/00, A47B 96/06, E03C 1/322

(54) **ANORDNUNG UMFASSEND EIN BEFESTIGUNGSSYSTEM FÜR EINEN UNTERSCHRANK**
ARRANGEMENT COMPRISING A FIXING SYSTEM FOR A LOWER CUPBOARD
ARRANGEMENT COMPRENANT UN SYSTÈME DE FIXATION POUR UN ÉLÉMENT BAS

(43) Veröffentlichungstag der Anmeldung: 20.11.2019
(73) Patentinhaber: Geberit International AG, 8645 Jona (CH)
(72) Erfinder: GROB, Stefan, 8645 Jona (CH); KLIMCZEWSKI, Marcin, 04-110 Warszawa (PL)
(74) Vertreter: Frischknecht, Harry Ralph

(56) Entgegenhaltungen:
- DE-U1- 29 606 364
- DE-U1-202009 000 241
- GB-A- 2 428 557

## Beschreibung

### TECHNISCHES GEBIET

Die vorliegende Erfindung betrifft eine Anordnung mit einem Befestigungssystem für einen Unterschrank eines Sanitärartikels, insbesondere eines Waschtisches, und einer Vorwand nach Anspruch 1.

### STAND DER TECHNIK

Aus der DE 296 06 364 U1 ist ein Schienen-Baueinheit-System bekannt geworden, welches die Befestigung von Möbeln an einer Wandstruktur erlaubt. Das System umfasst eine Schiene, an welcher Möbelteile einhängbar sind. Die Schiene erstreckt sich dabei über die gesamte Länge eines Waschtisches und die verschiedenen Elemente sind entsprechend an die Schiene einhängbar.

Aktuelle Trends zeigen, dass die Waschtische oder Lavabos in ihrer Baugrösse immer schlanker werden, wobei die Schiene nach der DE 296 06 364 U1 den mit den schlanker werdenden Waschtischen bzw. Lavabos einhergehenden Anforderungen nicht immer gerecht werden können. Das heisst, dass die mögliche Raumausnützung bei Ausführungen nach der DE 296 06 364 U1 den zur Verfügung stehenden Raum nicht optimal nutzen. Darüber hinaus ergeht aus der DE 296 06 364 U1 der Nachteil, dass die Krafteinleitung in die Schiene nicht optimal ist.

Ein Befestigungssystem für einen Unterschrank ist in DE 20 2009 000241 U1 offenbart.

### DARSTELLUNG DER ERFINDUNG

Ausgehend von diesem Stand der Technik liegt der Erfindung eine Aufgabe zugrunde, eine Anordnung für einen Unterschrank eines Waschtisches anzugeben, welcher die Nachteile des Standes der Technik überwindet. Insbesondere soll ein Befestigungssystem angeben werden, welches einfach zu montieren ist und Raum für verschiedene Funktionalitäten lässt.

Diese Aufgabe löst eine Anordnung umfassend Befestigungssystem für einen Unterschrank eines Sanitärartikels, insbesondere eines Waschtisches, und eine Vorwand nach Anspruch 1. Demgemäss weist ein Befestigungssystem für einen Unterschrank eines Sanitärartikels, insbesondere eines Waschtisches, eine ortsfest angeordnete Lagerstruktur mit mindestens einem an der Lagerstruktur positionsfest angeordnetem und von der Lagerstruktur abstehendem Befestigungselement, ein sich entlang einer Profilachse erstreckendes Befestigungsprofil mit mindestens einer Aufnahmestelle, insbesondere einer Aufnahmeöffnung, zur Aufnahme des Befestigungselementes für die Befestigung des Befestigungsprofils an der Lagerstruktur und mit mindestens zwei beabstandet zueinander liegenden Befestigungslaschen, und mindestens zwei Verbindungselemente, welche mit dem zu befestigenden Unterschrank in fester Verbindung stehen und welche mit den Befestigungslaschen des Befestigungsprofils zwecks Lagerung des Unterschrankes verbindbar sind. Die Befestigungslaschen sind ausschliesslich in den jeweiligen Endbereichen des Befestigungsprofils angeordnet. Die Lagerstruktur ist hinter der Vorwand angeordnet und das mindestens eine Befestigungselement durchdringt die Vorwand, derart, dass das Befestigungsprofil vor der Vorwand zum Befestigungselement befestigbar ist.

Das heisst, die Befestigungslaschen liegen im Bereich der freien Enden des Befestigungsprofils, derart, dass der Abstand zwischen den Befestigungslaschen so gross wie möglich ist. Hierdurch kann der zur Verfügung stehende Raum bestmöglichst genützt werden und weiter wird die Abstützung des Unterschrankes verbessert.

Die Ausdrucksweise "ausschliesslich im Endbereich" ist hier so zu verstehen, dass der Bereich des Befestigungsprofils zwischen den beiden Befestigungslaschen keine Elemente aufweist, an welcher eine Befestigung des Unterschrankes möglich wäre. Vielmehr dient der Bereich zwischen den beiden Befestigungslaschen im Wesentlichen der Bereitstellung einer Verbindung zwischen den beiden Befestigungslaschen, welche Verbindung derart ausgebildet ist, dass die beiden Befestigungslaschen in determiniertet Distanz gehalten werden. Der Bereich zwischen den Befestigungslaschen kann insbesondere so ausgebildet sein, dass keine Kraft vom Unterschrank übertragen werden muss.

Vorzugsweise ist mindestens je eine Aufnahmestelle, insbesondere eine Aufnahmeöffnung, in jeder der Befestigungslaschen angeordnet ist, derart, dass die Aufnahmestellen ebenfalls ausschliesslich in den jeweiligen Endbereichen des Befestigungsprofils angeordnet sind. Diese Anordnung verbessert die Verbindung zwischen dem Befestigungselement und der Profilschiene bzw. die Abstützung an der Lagerstruktur. Ein weiterer Vorteil ist, dass die Befestigungsstelle zur Lagerstruktur nahe an der Befestigungslasche für den Unterschrank ist, was für die Krafteinleitung von der Befestigungslasche in die Lagerstruktur vorteilhaft ist.

Vorzugsweise erstrecken sich die Befestigungslaschen vom freien Ende des Befestigungsprofils in Richtung der Profilachse gesehen über eine Länge von maximal bis 75 Millimeter oder maximal bis 100 Millimeter. Eine typische Minimallänge eines Befestigungsprofils ist typischerweise 800 Millimeter. Das heisst, die Endbereiche sind in ihrer Länge wesentlich kleiner als die Gesamtlänge des Befestigungsprofils.

Vorzugsweise weist das Befestigungsprofil zwischen den beiden Befestigungslaschen einen verjüngten Querschnitt auf, wobei die Befestigungslaschen ausserhalb des verjüngten Querschnittes angeordnet sind.

Der verjüngte Querschnitt hat den Vorteil, dass das Befestigungsprofil zwischen den beiden Befestigungslaschen schlanker ausgebildet werden kann, was einerseits Raum zwischen den beiden Befestigungslaschen schafft und andererseits die beiden Befestigungslaschen in bestimmter Distanz zueinander hält. Letzteres hat einen Vorteil bei der Montage des Befestigungsprofils, weil nur das Befestigungsprofil angeordnet werden muss und eine Ausrichtung zwischen den Befestigungslaschen entfällt. Das System ist weniger anfällig bezüglich Falschmontagen.

Unter der Ausdrucksweise "verjüngter Querschnitt" wird verstanden, dass der Querschnitt des Befestigungsprofils im Bereich des verjüngten Querschnittes kleiner ist als an anderen Stellen des Befestigungsprofils. Der verbleibende Teil des Befestigungsprofils verbindet die beiden Befestigungslaschen.

Der verjüngte Querschnitt erstreckt sich von vorne her gesehen vollständig durch das Befestigungsprofil hindurch, so dass eine Lücke entsteht. Der verjüngte Querschnitt ist also derart ausgebildet, dass das Befestigungsprofil im Bereich des verjüngten Querschnitts Raum für andere Funktionselemente schafft.

Das Befestigungselement ist vorzugsweise eine Gewindestange oder eine Schraube. Die Lagerstruktur ist vorzugswiese ein Montagerahmen, welcher typischerweise hinter einer Vorwand fest mit dem Gehäuse verankert wird und somit ortsfest angeordnet ist. Der Montagerahmen weist dabei Lagerstellen für das Befestigungselement auf. Das Befestigungselement ragt in Einbaulage von der Vorwand weg, wobei das Befestigungselement dann mit der Aufnahmestelle am Befestigungsprofil verbunden wird.

Die Zahl der Befestigungslaschen ist vorzugsweise gleich zur Zahl der Verbindungselemente.

Vorzugsweise weist der verjüngte Querschnitt eine Querschnittsfläche quer zur Profilachse auf, welche um 75 bis 95%, insbesondere um 80% bis 90%, einer Referenzquerschnittsfläche des Befestigungsprofils verjüngt ist. Das heisst, im Bereich des verjüngten Querschnittes wird der Querschnitt des Befestigungsprofils wesentlich verkleinert. Die wesentliche Verkleinerung hat den Vorteil, dass entsprechender Raum für die Durchführung von Funktionselementen geschaffen werden kann. Die Schwächung des Querschnittes beeinträchtigt die Funktion des Befestigungsprofils nicht, weil der Bereich des Befestigungsprofils zwischen den Befestigungslaschen im Wesentlichen dazu dient, die beiden Befestigungslaschen zusammen und in einem entsprechenden Abstand zu halten.

Die Referenzquerschnittsfläche bestimmt sich vorzugsweise durch eine maximale Querschnittsfläche des Profils.

Vorzugsweise erstreckt sich der verjüngte Querschnitt über mindestens einen Viertel bis maximal drei Viertel der Gesamtlänge des Befestigungsprofils in Richtung der Profilachse gesehen.

Vorzugsweise wird der verjüngte Querschnitt durch einen Einschnitt bzw. einen Ausschnitt bzw. eine Aussparung in das Befestigungsprofil bereitgestellt, welcher Einschnitt bzw. Ausschnitt oder Aussparung sich von einer Unterkante des Befestigungsprofils in das Befestigungsprofil hinein erstreckt. Der Einschnitt bzw. der Ausschnitt erstreckt sich dabei von der Unterkante quer zur Profilachse in das Befestigungsprofil hinein.

Der Einschnitt ist demnach nach unten hin offen ausgebildet und wird seitlich sowie nach oben hin durch das Befestigungsprofil begrenzt.

Vorzugsweise ist der Einschnitt quer zur Profilachse gesehen rechteckig oder rechteckig mit gerundeten Ecken oder trapezförmig ausgebildet. Andere Formen sind auch denkbar.

Vorzugsweise weist das Befestigungsprofil einen Basisabschnitt und mindestens einen vom Basisabschnitt wegstehenden Stegabschnitt auf. Der Stegabschnitt erstreckt sich vorzugsweise von einer Seitenkante des Basisabschnittes vom Befestigungsprofil weg. Vorzugsweise erstreckt sich der Stegabschnitt im Querschnitt gesehen im Wesentlichen rechtwinklig vom Basisabschnitt weg.

Vorzugsweise handelt es sich bei diesem Befestigungsprofil um ein L-Profil, wobei der lange Schenkel des L den Basisabschnitt bereitstellt und wobei der kurze Schenkel des L den Stegabschnitt bereitstellt.

In einer besonders bevorzugten Ausführungsform sind zwei Stegabschnitte angeordnet, welche sich von gegenüberliegenden Seitenkanten vom Basisabschnitt wegerstrecken. Bei dieser besonders bevorzugten Ausführungsform handelt es sich um ein U-Profil.

Vorzugsweise erstreckt sich der verjüngte Querschnitt im Wesentlichen vollständig durch den Basisabschnitt hindurch, so dass im Bereich des verjüngten Querschnittes im Wesentlichen ausschliesslich der Stegabschnitt bzw. einer der Stegabschnitte vorhanden ist. Das heisst, der Basisabschnitt wird vollständig durch den Einschnitt durchdrungen, so dass der Basisabschnitt im Bereich des verjüngten Querschnittes nicht mehr vorhanden ist.

Wie oben erläutert sind die Befestigungslaschen an den Endbereichen des Befestigungsprofils ausserhalb des verjüngten Querschnittes angeordnet. Die Befestigungslaschen liegen also an den freien Enden des Befestigungsprofils und der verjüngte Querschnitt liegt zwischen den beiden Befestigungslaschen. Die Befestigungslaschen sind vorzugsweise einstückig bzw. integral am Befestigungsprofil angeformt.

In einer ersten Variante erstrecken sich die Befestigungslaschen vom Befestigungsprofil, insbesondere nach oben hin, weg. Die Befestigungslaschen erstrecken sich dabei vom Befestigungsprofil quer zum Befestigungsprofil auf der dem Einschnitt gegenüberliegenden Seite weg. Das heisst, die Befestigungslaschen erstrecken sich vom Basisabschnitt des Profils nach oben hin weg.

In einer zweiten Variante werden die Befestigungslaschen durch das Befestigungsprofil bereitgestellt. Das heisst, dass die Befestigungslaschen durch den Basisabschnitt bereitgestellt werden Die Befestigungslaschen sind jedoch ausschließlich in den jeweiligen Endbereichen des Befestigungsprofils angeordnet.

In einer dritten Variante erstreckt sich ein erster Teil der Befestigungslaschen vom Befestigungsprofil, insbesondere nach oben hin, weg und ein zweiter Teil der Befestigungslaschen wird durch das Befestigungsprofil bereitgestellt.

Vorzugsweise weisen die Befestigungslaschen je einen von der Befestigungslasche abgesetzten bzw. abgekröpften Einhängbereich auf, in welchen das Verbindungselement einhängbar ist.

Vorzugsweise weist der Einhängbereich eine innere Anschlagskante auf, an welcher das Verbindungselement bezüglich einer Bewegung in Richtung der Profilachse ansteht. Alternativ oder zusätzlich weist der Einhängbereich eine äussere Anschlagskante auf, an welcher das Verbindungselement bezüglich einer Bewegung in Richtung der Profilachse ansteht. Über die innere und/oder die äussere Anschlagskante und dem Anschlagen des Verbindungselementes daran ergeht der Vorteil, dass eine Relativbewegung zwischen den Verbindungselementen und dem Einhängbereich blockiert ist.

Vorzugsweise ist der Einhängbereich in Einbaulage gesehen, nach oben hin offen ausgebildet ist. Hierdurch können die Verbindungselemente besonders einfach in die Einhängbereiche eingehängt werden.

Vorzugsweise weisen die Verbindungselemente Einstellelemente aufweisen, so dass der Unterschrank, vorzugsweise im Sinne einer Feineinstellung, ausrichtbar ist. Die Einstellelemente dienen also im Wesentlichen der Justage der Lage des Unterschrankes bezüglich des Befestigungsprofils.

Weitere Ausführungen der Anordnung sind dadurch charakterisiert,
dass die Vorwand weiterhin eine Revisionsöffnung umfasst, welche Zugang zur Lagerstruktur schafft, wobei sich die Revisionsöffnung in den Bereich des verjüngten Querschnitts hinein erstreckt; und/oder
dass die Vorwand oberhalb des Befestigungsprofils eine Durchgangsöffnung zur Durchführung von sanitären Leitungen aufweist, die fluidisch mit dem Waschtisch in Verbindung steht; und/oder
dass die Anordnung weiterhin einen Unterschrank aufweist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine schematische Ansicht einer Lagerstruktur mit einem Befestigungsprofil für Befestigungssystem nach einer Ausführungsform der vorliegenden Erfindung;
- Fig. 2: die Ansicht nach Figur 1 mit davor liegenden Unterschrank
- Fig. 3: eine perspektivische Ansicht eines Befestigungssystem nach den vorhergehenden Figuren mit einem zu montieren Unterschrank;
- Fig. 4: eine perspektivische Ansicht des Befestigungssystems nach Figur 1 mit dem montierten Unterschrank.
- Fig. 5: eine perspektivische Ansicht eines Befestigungsprofils des Befestigungssystem nach den vorhergehenden Figuren; und
- Fig. 6: eine perspektivische Ansicht des Befestigungsprofils nach Figur 5 im montierten Zustand.

### BESCHREIBUNG BEVORZUGTER AUSFÜHRUNGSFORMEN

In den Figuren wird ein Befestigungssystem 1 für einen Unterschrank 2 eines Sanitärartikels, insbesondere eines Waschtisches, gemäss einer Ausführungsform der vorliegenden Erfindung gezeigt.

Das Befestigungssystem 1 umfasst im Wesentlichen eine ortsfest angeordnete Lagerstruktur 2, ein Befestigungsprofil 3 und mindestens zwei Verbindungselemente 5, welche mit dem zu befestigenden Unterschrank 2 in fester Verbindung stehen und welche mit dem Befestigungsprofil 2 zwecks Lagerung des Unterschrankes 2 verbindbar sind.

In der Figur 1 wird die Lagerstruktur 29 in der Form eines Tragrahmens gezeigt. Die Lagerstruktur 29 wird ortsfest angeordnet, beispielsweise mit einem Gebäudeboden oder einer Gebäudewand fest verbunden. Von der Lagerstruktur 29 steht mindestens ein Befestigungselement 7 ab. Der Tragrahmen weist hier Vertikalstützen 32 auf, welche in der Vertikalen verlaufen. Von den Vertikalstützen 32 steht seitlich je einen Querträger 33 ab, von welcher dann je ein Befestigungselement 7 absteht. Die Lagerstruktur 29 kann aber auch anders ausgebildet sein.

In der Figur 2 und 3 wird das Befestigungssystem 1 im unmontierten Zustand gezeigt und in der Figur 4 wird das Befestigungssystem 1 im montierten Zustand gezeigt. Die Figuren 5 und 6 zeigen Details des Befestigungssystems.

Das Befestigungsprofil 3 erstreckt sich entlang einer Profilachse P und weist mindestens zwei beabstandet zueinander liegende Befestigungslaschen 4 für die Aufnahme der Verbindungselemente 5 auf. Die Verbindungselemente 5 stehen mit dem zu befestigenden Unterschrank 2 in fester Verbindung und können mit den Befestigungslaschen 4 verbunden werden, so dass der Unterschrank 2 montiert werden kann. In der gezeigten Ausführungsform sind die Verbindungselemente 5 an der Innenseite des Unterschrankes 2 an entsprechenden Seitenwänden 23 des Unterschrankes 2 befestigt. Die Befestigungslaschen 4 sind ausschliesslich in den jeweiligen Endbereichen 15 des Befestigungsprofils 3 angeordnet sind. Das heisst, die Befestigungslaschen 4 liegen an den freien Enden 31 des Befestigungsprofils 2.

Die Befestigungslaschen 4 erstrecken sich vom freien Ende 31 des Befestigungsprofil 3 in Richtung der Profilachse P gesehen über eine Länge L von maximal bis 75 Millimeter oder maximal bis 100 Millimeter. Die Länge L ist in der Figur 5 eingezeichnet.

Das Befestigungsprofil 3 weist weiter mindestens eine Aufnahmestelle, hier in der Form von zwei Aufnahmeöffnungen 6, zur Aufnahme eines Befestigungselementes 7 auf. Das Befestigungselement 7 steht fest mit der Lagerstruktur 29 in Verbindung und dient der Befestigung des Befestigungsprofils 3 an der Lagerstruktur 29. Die Lagerstruktur befindet sich erfindungsgemäß hinter einer Vorwand 20, welche hier strichpunktiert symbolisiert wird.

Mindestens je eine Aufnahmestelle 6, insbesondere eine Aufnahmeöffnung, ist in jeder der Befestigungslaschen 4 angeordnet. Die Anordnung ist dabei derart, dass die Aufnahmestellen 6 ebenfalls ausschliesslich in den jeweiligen Endbereichen 15 des Befestigungsprofils 3 angeordnet sind.

Das Befestigungsprofil 3 weist zwischen den beiden Befestigungslaschen 4 einen optionalen verjüngten Querschnitt 8 auf. Das heisst, das Befestigungsprofil 3 ist im Bereich des verjüngten Querschnittes 8 verschlankt ausgebildet und weist somit einen geringeren Querschnitt auf als an anderen Orten. Durch die verjüngte Ausbildung des Befestigungsprofils 3 ergeht der Vorteil, dass das Befestigungsprofil 3 zwischen den beiden Befestigungslaschen 4 schlanker ausgebildet werden kann, sodass in der Einbausituation mehr Raum für die Anordnung von weiteren Funktionselementen entsteht. In der gezeigten Ausführungsform ist als Funktionselement beispielsweise eine Revisionsöffnung 21 gezeigt, welche die Vorwand 20 nach hinten hin durchdringt, so dass Zugang zur Lagerstruktur und allenfalls darin gelagerten Elementen geschaffen werden kann. Beispielsweise kann über die Revisionsöffnung 21 Zugang zu einem hinter der Vorwand 20 liegenden Siphon geschaffen werden. Durch den verjüngten Querschnitt 8 kann die Revisionsöffnung 21 grösser ausgebildet werden, was den Zugang entsprechend verbessert.

Der verjüngte Querschnitt 8 weist vorzugsweise eine Querschnittsfläche Q8 quer zur Profilachse P auf. Weiter weist das Befestigungsprofil 3 eine Referenzquerschnittsfläche Q3 auf. Die Referenzquerschnittsfläche Q3 befindet sich dort, wo das Profil in der gezeigten Ausführungsform als U-Profil verläuft. Die Referenzquerschnittsfläche Q3 kann sich aber auch durch die maximale Querschnittsfläche des Profils definieren. Die Querschnittsfläche Q8 ist dabei vorzugsweise um 75 bis 95%, insbesondere um 80 bis 90%, gegenüber der Referenzquerschnittsfläche Q3 verjüngt bzw. verkleinert. Das heisst, die Querschnittsfläche des Befestigungsprofils 3 im Bereich des verjüngten Querschnittes 8 ist bezüglich der anderen Bereiche vergleichsweise klein.

Der verjüngte Querschnitt 8 erstreckt sich über mindestens einen Viertel bis maximal drei Viertel der Gesamtlänge L des Befestigungsprofils 3 in Richtung der Profilachse P gesehen. Der verjüngte Querschnitt 8 kann also einen wesentlichen Teil der Gesamtlänge L des Befestigungsprofils 3 einnehmen. Der verjüngte Querschnitt 8 ist vorzugsweise mittig zwischen den beiden Befestigungslaschen 4 angeordnet. Das heisst, es wird ein symmetrisches Befestigungsprofil 3 bereitgestellt.

Der verjüngte Querschnitt 8 wird durch einen Einschnitt 9 bereitgestellt. Der Einschnitt 9 erstreckt sich von unten her in das Befestigungsprofil 3 hinein. Das heisst, der Einschnitt 9 erstreckt sich von einer Unterkante 10 des Befestigungsprofils 10 in das Befestigungsprofil 3 und durchdringt dieses vollständig. Hierdurch wird der verjüngte Querschnitt 8 geschaffen. In der gezeigten Ausführungsform ist der Einschnitt 9 quer zur Profilachse P gesehen im Wesentlichen trapezförmig ausgebildet. Das heisst, der Einschnitt 9 weist entsprechend winklig geneigte Seitenkanten 24 auf. Die Seitenkanten 24 sind dabei zur Profilachse P winklig geneigt.

Das Befestigungsprofil 3 weist einen Basisabschnitt 11 und mindestens einen vom Basisabschnitt 11 wegstehenden Stegabschnitt 12 auf. In der gezeigten Ausführungsform sind zwei Stegabschnitte 12 an der oberen und an der unteren Seitenkante 13, 14 angeordnet. Das Befestigungsprofil 3 weist also im Wesentlichen die Gestalt eines U-Profils auf. Das Befestigungsprofil 3 kann aber auch anderweitig ausgebildet sein. Der verjüngte Querschnitt 8 erstreckt sich im Wesentlichen vollständig durch den Basisabschnitt 11, sodass im Bereich des verjüngten Querschnitts 8 im Wesentlichen ausschliesslich der obere Stegabschnitt 13 noch vorhanden ist. Die Befestigungslaschen 4 sind an den Endbereichen 15 ausserhalb des verjüngten Abschnittes 8 angeordnet. Die Befestigungslaschen 4 erstrecken sich hier vom Befestigungsprofil 3 nach oben hin, insbesondere über den oberen Stegabschnitt 12, weg.

Vorzugsweise sind die Befestigungslaschen 4 an den freien Enden des Befestigungsprofils 3 angeordnet und bilden somit auch das Ende des Befestigungsprofils 3. Hierdurch kann ein möglichst grosser Abstand zwischen den Befestigungslaschen 4 geschaffen werden, was für die Stabilität der Montage des Unterschrankes 2 von Vorteil ist.

In einer alternativen, hier nicht gezeigten Ausführungsform, können die Befestigungslaschen 4 aber auch durch das Befestigungsprofil 3 bereitgestellt werden. Hierbei liegen dann die Befestigungslaschen 4 im Bereich des Basisabschnittes 11 und werden vom selbigen bereitgestellt. Die Befestigungslaschen (4) sind jedoch ausschließlich in den jeweiligen Endbereichen (15) des Befestigungsprofils (3) angeordnet.

In der Figur 4 wird der eingehängte Zustand gezeigt. Hier kann gut erkannt werden, wie die Verbindungselemente 5 in die Befestigungslaschen 4 entsprechend eingreifen. Es handelt sich beim Eingriff um ein Einhängen, das heisst, das Verbindungselement 5 kann in die Befestigungslasche 4 entsprechend eingehängt werden.

Die Befestigungslasche 4 weist hierfür je einen von der Befestigungslasche 4 abgesetzten bzw. abgekröpften Einhängbereich 16 auf. Der Einhängbereich 16 kann in der Figur 3 gut erkannt werden. Über diesen abgekröpften Einhängbereich 16 wird ein Zwischenraum Z zwischen der Vorwand 20 und dem Befestigungsprofil 3 geschaffen, derart dass ein entsprechendes Gegenstück des Verbindungselementes 5 in diesen Zwischenraum Z eingreifen kann. Der abgekröpfte Einhängbereich 16 erstreckt sich in der gezeigten Ausführungsform vom Basisabschnitt 11 nach vorne hin. Hierdurch wird der besagte Zwischenraum Z geschaffen.

Der Einhängbereich 16 ist derart ausgebildet, dass dieser in Einbaulage gesehen, nach oben hin offen ausgebildet ist. Hierdurch kann das Verbindungselement 5 mit einer Bewegung nach unten hin entsprechend eingehängt werden.

Der Einhängbereich 16 weist weiterhin eine innere Anschlagskante 17 und eine äussere Anschlagskante 18 auf. An diesen Anschlagskanten 17, 18 kann das Verbindungselement 5 entsprechend anstehen, so dass eine Bewegung des Verbindungselementes 5 in Richtung der Profilachse P verhindert werden kann. Die innere Anschlagskante 17 wird durch den abgekröpften Einhängbereich 16 bereitgestellt und die äussere Anschlagskante 18 wird durch eine Art Steg 28, welcher endseitig am Befestigungsprofil angeordnet ist, bereitgestellt.

Von allen Figuren kann erkannt werden, dass je eine Aufnahmestelle 6, insbesondere je eine Aufnahmeöffnung 6 im Bereich jeder der Befestigungslaschen 4 angeordnet ist. Dabei ist die Aufnahmeöffnung 6 möglichst nahe an den Einhängbereich 16 platziert, so dass die Kräfte vom Unterschrank 2 gut übertragen werden können. Das heisst, dass auch die Aufnahmestellen 6 im Endbereich bzw. nahe den freien Enden liegen.

In der gezeigten Ausführungsform steht von der Lagerstruktur als Befestigungselement 7 eine Gewindestange 25 weg und ragt durch die Aufnahmeöffnung 6 hindurch. Auf der Gewindestange 25 liegt eine Mutter 26, mit welcher das Befestigungsprofil 3 zur Vorwand 20 hin festgesetzt werden kann.

Die Verbindungselemente 5 weisen weiterhin Einstellelemente 19 auf. Über diese Einstellelemente 19 kann der Unterschrank 2 im Sinne einer Feineinstellung oder Feinjustage bezüglich des Befestigungsprofils 3 ausgerichtet werden. Die Einstellelemente 19 sind vorzugsweise derart ausgebildet, dass der Unterschrank 2 in alle beliebige Richtungen entsprechend einstellbar ist. Nach oben hin weist der Unterschrank 2 eine Aufnahmestruktur 27, in welche ein Waschtisch eingelegt werden kann.

Von den Figuren 3 und 4 wird weiter ersichtlich, dass nebst der Revisionsöffnung 21 die Vorwand 20 eine Durchgangsöffnung 22 aufweist. Die Durchgangsöffnung 22 dient zur Durchführung von sanitären Leitungen, die fluidisch mit dem Waschtisch in Verbindung stehen.

**BEZUGSZEICHENLISTE**

| | | | |
|---|---|---|---|
| 1 | Befestigungssystem | 24 | winklig geneigte Seitenkanten |
| 2 | Unterschrank | | |
| 3 | Befestigungsprofil | 25 | Gewindestage |
| 4 | Befestigungslasche | 26 | Mutter |
| 5 | Verbindungselement | 27 | Aufnahmestruktur |
| 6 | Aufnahmeöffnung | 28 | Steg |
| 7 | Befestigungselement | 29 | Lagerstruktur |
| 8 | verjüngter Querschnitt | 31 | freies Ende |
| 9 | Einschnitt | 32 | Vertikalstützen |
| 10 | Unterkante | 33 | Querträger |
| 11 | Basisabschnitt | L | Länge |
| 12 | Stegabschnitt | P | Profilachse |
| 13 | Seitenkante | Q8 | Querschnittsfläche |
| 14 | Seitenkante | Q3 | Querschnittsfläche |
| 15 | Endbereich | Z | Zwischenraum |
| 16 | Einhängbereich | | |
| 17 | innere Anschlagskante | | |
| 18 | äussere Anschlagskante | | |
| 19 | Einstellelemente | | |
| 20 | Vorwand | | |
| 21 | Revisionsöffnung | | |
| 22 | Durchgangsöffnung | | |
| 23 | Seitenwand | | |

## Patentansprüche

1. Anordnung umfassend ein Befestigungssystem (1) für einen Unterschrank (2) eines Sanitärartikels, insbesondere eines Waschtisches und eine Vorwand (20),
wobei das Befestigungssystem
eine ortsfest angeordnete Lagerstruktur (29) mit mindestens einem an der Lagerstruktur (29) positionsfest angeordnetem und von der Lagerstruktur (29) abstehendem Befestigungselement (7),
ein sich entlang einer Profilachse (P) erstreckendes Befestigungsprofil (3) mit mindestens einer Aufnahmestelle (6), insbesondere einer Aufnahmeöffnung (6), zur Aufnahme des Befestigungselementes (7) für die Befestigung des Befestigungsprofils (3) an der Lagerstruktur (29) und mit mindestens zwei beabstandet zueinander liegenden Befestigungslaschen (4), und
mindestens zwei Verbindungselemente (5), welche mit dem zu befestigenden Unterschrank (2) in fester Verbindung stehen und welche mit den Befestigungslaschen (4) des Befestigungsprofils (2) zwecks Lagerung des Unterschrankes (2) verbindbar sind, umfasst,
wobei die Befestigungslaschen (4) ausschliesslich in den jeweiligen Endbereichen (15) des Befestigungsprofils (3) angeordnet sind, und
wobei die Lagerstruktur (29) hinter der Vorwand (20) angeordnet ist und wobei das mindestens eine Befestigungselement (7) die Vorwand (20) durchdringt, derart, dass das Befestigungsprofil (3) vor der Vorwand (20) zum Befestigungselement (7) befestigbar ist.

2. Anordnung nach Anspruch 1, **dadurch gekennzeichnet, dass** mindestens je eine Aufnahmestelle (6), insbesondere eine Aufnahmeöffnung, in jeder der Befestigungslaschen (4) angeordnet ist, derart, dass die Aufnahmestellen (6) ebenfalls ausschliesslich in den jeweiligen Endbereichen (15) des Befestigungsprofils (3) angeordnet sind.

3. Anordnung nach Anspruch 1 oder 2, **dadurch gekennzeichnet, dass** sich die Befestigungslaschen (4) vom freien Ende (31) des Befestigungsprofil (3) in Richtung der Profilachse (P) gesehen sich über eine Länge (L) von maximal bis 75 Millimeter oder maximal bis 100 Millimeter erstrecken.

4. Anordnung nach einem der vorhergehenden Ansprüche, **dadurch gekennzeichnet, dass** das Befestigungsprofil (3) zwischen den beiden Befestigungslaschen (4) einen verjüngten Querschnitt (8) aufweist, wobei die Befestigungslaschen (4) ausserhalb des verjüngten Querschnittes (8) angeordnet sind.

5. Anordnung nach Anspruch 4, **dadurch gekennzeichnet, dass** der verjüngte Querschnitt (8) eine Querschnittsfläche (Q8) quer zur Profilachse (P) aufweist, welche um 75 bis 95%, insbesondere um 80% bis 90%, einer Referenzquerschnittsfläche (Q3) des Befestigungsprofils (3) verjüngt ist; und/oder dass sich der verjüngte Querschnitt (8) über mindestens einen Viertel bis maximal drei Viertel der Gesamtlänge (L) des Befestigungsprofils (3) in Richtung der Profilachse (P) gesehen erstreckt.

6. Anordnung nach einem der vorhergehenden Ansprüche 4 oder 5, **dadurch gekennzeichnet, dass** der verjüngte Querschnitt (8) durch einen Einschnitt (9) in das Befestigungsprofil (3) bereitgestellt wird, welcher Einschnitt (9) sich von einer Unterkante (10) des Befestigungsprofils (3) in das Befestigungsprofil (3) hinein erstreckt.

7. Anordnung nach Anspruch 6, **dadurch gekennzeichnet, dass** der Einschnitt (9) quer zur Profilachse (P) gesehen rechteckig oder rechteckig mit gerundeten Ecken oder trapezförmig ausgebildet ist.

8. Anordnung nach einem der vorhergehenden Ansprüche, **dadurch gekennzeichnet, dass** das Befestigungsprofil (3) einen Basisabschnitt (11) und mindestens einen vom Basisabschnitt (11) wegstehenden Stegabschnitt (12) aufweist, wobei sich der Stegabschnitt (12) vorzugsweise von einer Seitenkante (13) des Basisabschnittes (11) vom Befestigungsprofil weg erstreckt und/oder wobei sich der Stegabschnitt (12) im Querschnitt gesehen im Wesentlichen rechtwinklig vom Basisabschnitt (11) weg erstreckt.

9. Anordnung nach Anspruch 8, **dadurch gekennzeichnet, dass** zwei Stegabschnitte (12) angeordnet sind, welche sich von gegenüberliegenden Seitenkanten (13, 14) vom Basisabschnitt (11) wegerstrecken; und/oder dass der verjüngte Querschnitt (8) sich im Wesentlichen vollständig durch den Basisabschnitt (11) hindurch erstreckt, so dass im Bereich des verjüngten Querschnittes (8) im Wesentlichen ausschliesslich der Stegabschnitt (12) bzw. einer der Stegabschnitte (12) vorhanden ist.

10. Anordnung nach einem der vorhergehenden Ansprüche, **dadurch gekennzeichnet, dass** sich die Befestigungslaschen (4) vom Befestigungsprofil (3), insbesondere nach oben hin, wegerstrecken; oder wobei die Befestigungslaschen (4) durch das Befestigungsprofil (3) bereitgestellt werden; oder wobei sich ein erster Teil der Befestigungslaschen (4) vom Befestigungsprofil (3), insbesondere nach oben hin, wegerstreckt und wobei ein zweiter Teil der Befestigungslaschen (4) durch das Befestigungsprofil (3) bereitgestellt wird.

11. Anordnung nach einem der vorhergehenden Ansprüche, **dadurch gekennzeichnet, dass** die Befestigungslaschen (4) je einen von der Befestigungslasche (4) abgesetzten bzw. abgekröpften Einhängbereich (16) aufweisen, in welchen das Verbindungselement (5) einhängbar ist.

12. Anordnung nach Anspruch 10, **dadurch gekennzeichnet, dass** der Einhängbereich (16) eine innere Anschlagskante (17) aufweist, an welcher das Verbindungselement (5) bezüglich einer Bewegung in Richtung der Profilachse (P) ansteht; und/oder dass der Einhängbereich (16) eine äussere Anschlagskante (18) aufweist, an welcher das Verbindungselement (5) bezüglich einer Bewegung in Richtung der Profilachse (P) ansteht.

13. Anordnung nach Anspruch 11 oder 12, **dadurch gekennzeichnet, dass** der Einhängbereich (16) in Einbaulage gesehen, nach oben hin offen ausgebildet ist.

14. Anordnung nach einem der vorhergehenden Ansprüche, **dadurch gekennzeichnet, dass** die Verbindungselemente (5) Einstellelemente (19) aufweisen, so dass der Unterschrank (2), vorzugsweise im Sinne einer Feineinstellung, ausrichtbar ist.

15. Anordnung nach einem der vorhergehenden Ansprüche, **dadurch gekennzeichnet, dass** die Vorwand (20) weiterhin eine Revisionsöffnung (21) umfasst, welche Zugang zur Lagerstruktur schafft, wobei sich die Revisionsöffnung (21) in den Bereich des verjüngten Querschnitts (8) hinein erstreckt; und/oder dass die Vorwand (20) oberhalb des Befestigungsprofils (3) eine Durchgangsöffnung (22) zur Durchführung von sanitären Leitungen aufweist, die fluidisch mit dem Waschtisch in Verbindung steht; und/oder die Anordnung weiterhin einen Unterschrank (2) aufweist.

## Claims

1. Arrangement comprising a fixing system (1) for a lower cupboard (2) of an item of sanitaryware, in particular a washbasin, and a front wall (20),
wherein the fixing system comprises
a bearing structure (29) which is arranged in a fixed manner and which has at least one fixing element (7) which is arranged on the bearing structure (29) so as to be fixed in position and which protrudes from the bearing structure (29),
a fixing profile (3) which extends along a profile axis (P) and which has at least one receiving location (6), in particular a receiving opening (6), for receiving the fixing element (7) for fixing the fixing profile (3) to the bearing structure (29) and having at least two fixing flaps (4) which are located spaced apart from each other, and
at least two connection elements (5) which are fixedly connected to the lower cupboard (2) which is intended to be fixed and which can be connected to the fixing flaps (4) of the fixing profile (2) in order to support the lower cupboard (2), wherein the fixing flaps (4) are arranged exclusively in the respective end regions (15) of the fixing profile (3), and
wherein the bearing structure (29) is arranged behind the front wall (20) and wherein the at least one fixing element (7) extends through the front wall (20) in such a manner that the fixing profile (3) can be fixed in front of the front wall (30) to the fixing element (7).

2. Arrangement according to claim 1, **characterised in that** at least one receiving location (6), in particular a receiving opening, is arranged in each of the fixing flaps (4) in such a manner that the receiving locations (6) are also exclusively arranged in the respective end regions (15) of the fixing profile (3).

3. Arrangement according to claim 1 or 2, **characterised in that** the fixing flaps (4) extend from the free end (31) of the fixing profile (3) when viewed in the direction of the profile axis (P) over a length (L) of a maximum of up to 75 millimetres or a maximum of up to 100 millimetres.

4. Arrangement according to any one of the preceding claims, **characterised in that** the fixing profile (3) has a tapered cross-section (8) between the two fixing flaps (4), wherein the fixing flaps (4) are arranged outside the tapered cross-section (8).

5. Arrangement according to claim 4, **characterised in that** the tapered cross-section (8) has a cross-sectional surface-area (Q8), transversely relative to the profile axis (P), which is tapered by from 75 to 95%, in particular by from 80% to 90%, of a reference cross-sectional surface-area (Q3) of the fixing profile (3); and/or **in that** the tapered cross-section (8) extends over at least a quarter to a maximum of three quarters of the overall length (L) of the fixing profile (3) when viewed in the direction of the profile axis (P).

6. Arrangement according to either of the preceding claims 4 or 5, **characterised in that** the tapered cross-section (8) is provided by an incision (9) in the fixing profile (3), which incision (9) extends from a lower edge (10) of the fixing profile (3) into the fixing profile (3).

7. Arrangement according to claim 6, **characterised in that** the incision (9), when viewed transversely relative to the profile axis (P), is constructed in a rectangular manner or rectangular manner with rounded edges or in a trapezoidal manner.

8. Arrangement according to any one of the preceding claims, **characterised in that** the fixing profile (3) has a base portion (11) and at least one web portion (12) which protrudes away from the base portion (11), wherein the web portion (12) extends preferably from a side edge (13) of the base portion (11) away from the fixing profile, and/or wherein the web portion (12) when viewed in cross-section extends away from the base portion (11) substantially at right-angles.

9. Arrangement according to claim 8, **characterised in that** there are arranged two web portions (12) which extend from opposing side edges (13, 14) away from the base portion (11); and/or **in that** the tapered cross-section (8) extends substantially completely through the base portion (11) so that substantially exclusively the web portion (12) or one of the web portions (12) is provided in the region of the tapered cross-section (8).

10. Arrangement according to any one of the preceding claims, **characterised in that** the fixing flaps (4) extend away from the fixing profile (3), in particular in an upward direction; or wherein the fixing flaps (4) are provided by the fixing profile (3); or wherein a first portion of the fixing flaps (4) extends away from the fixing profile (3), in particular in an upward direction, and wherein a second portion of the fixing flaps (4) is provided by the fixing profile (3).

11. Arrangement according to any one of the preceding claims, **characterised in that** the fixing flaps (4) each have a suspension region (16) which is offset or bent from the fixing flap (4) and in which the connection element (5) can be suspended.

12. Arrangement according to claim 10, **characterised in that** the suspension region (16) has an inner stop edge (17) which the connection element (5) abuts with respect to a movement in the direction of the profile axis (P); and/or **in that** the suspension region (16) has an outer stop edge (18) which the connection element (5) abuts with respect to a movement in the direction of the profile axis (P).

13. Arrangement according to claim 11 or 12, **characterised in that** the suspension region (16) when viewed in the installation location is constructed to be open in an upward direction.

14. Arrangement according to any one of the preceding claims, **characterised in that** the connection elements (5) have adjustment elements (19) so that the lower cupboard (2), preferably in the context of a fine adjustment, can be orientated.

15. Arrangement according to any one of the preceding claims, **characterised in that** the front wall (20) further comprises an inspection opening (21) which affords access to the bearing structure, wherein the inspection opening (21) extends into the region of the tapered cross-section (8); and/or **in that** the front wall (20) has above the fixing profile (3) a through-opening (22), for introducing sanitary lines, which is connected in fluid terms to the washbasin; and/or the arrangement further has a lower cupboard (2).

## Revendications

1. Agencement comprenant un système de fixation (1) pour un élément bas (2) d'un article sanitaire, en particulier d'un lavabo, et un panneau avant (20),
dans lequel le système de fixation comprend
une structure de support (29) disposée de façon stationnaire, avec au moins un élément de fixation (7) disposé en position fixe sur la structure de support (29) et faisant saillie depuis la structure de support (29),
un profilé de fixation (3), s'étendant le long d'un axe de profilé (P), avec au moins un point de réception (6), en particulier une ouverture de réception (6), destiné(e) à recevoir l'élément de fixation (7) afin de fixer le profilé de fixation (3) à la structure de support (29), et avec au moins deux pattes de fixation (4) situées à distance l'une de l'autre, et
au moins deux éléments de raccordement (5) qui sont solidement fixés à l'élément bas (2) à fixer, et qui peuvent être raccordés aux pattes de fixation (4) du profilé de fixation (2) afin de supporter l'élément bas (2),
les pattes de fixation (4) étant disposées exclusivement dans les zones d'extrémité (15) respectives du profilé de fixation (3), et
la structure de support (29) étant disposée derrière le panneau avant (20), et ledit au moins un élément de fixation (7) traversant le panneau avant (20) de telle sorte que le profilé de fixation (3) peut être fixé devant le panneau avant (20) par rapport à l'élément de fixation (7).

2. Agencement selon la revendication 1, **caractérisé en ce qu'**au moins respectivement un point de réception (6), en particulier une ouverture de réception, est disposé(e) dans chacune des pattes de fixation (4), de telle sorte que les points de réception (6) sont également disposés exclusivement dans les zones d'extrémité (15) respectives du profilé de fixation (3) .

3. Agencement selon la revendication 1 ou 2, **caractérisé en ce que** les pattes de fixation (4), vues depuis l'extrémité libre (31) du profilé de fixation (3) en direction de l'axe de profilé (P), s'étendent sur une longueur (L) d'un maximum de 75 millimètres ou d'un maximum de 100 millimètres.

4. Agencement selon l'une quelconque des revendications précédentes, **caractérisé en ce que** le profilé de fixation (3) présente entre les deux pattes de fixation (4) une section transversale effilée (8), les pattes de fixation (4) étant disposées à l'extérieur de la section transversale effilée (8).

5. Agencement selon la revendication 4, **caractérisé en ce que** la section transversale effilée (8) présente une superficie de la section (Q8) transversalement à l'axe de profilé (P) qui est effilée de 75 à 95 %, en particulier de 80 % à 90 %, d'une superficie de la section de référence (Q3) du profilé de fixation (3) ; et/ou **en ce que** la section transversale effilée (8) s'étend sur au moins un quart jusqu'à un maximum de trois quarts de la longueur totale (L) du profilé de fixation (3) en direction de l'axe de profilé (P).

6. Agencement selon l'une quelconque des revendications précédentes 4 et 5, **caractérisé en ce que** la section transversale effilée (8) est fournie par une entaille (9) dans le profilé de fixation (3), ladite entaille (9) s'étendant depuis un bord inférieur (10) du profilé de fixation (3) à l'intérieur du profilé de fixation (3).

7. Agencement selon la revendication 6, **caractérisé en ce que** l'entaille (9), vue transversalement à l'axe de profilé (P), est réalisée sous forme de rectangle ou de rectangle à coins arrondis ou de trapèze.

8. Agencement selon l'une quelconque des revendications précédentes, **caractérisé en ce que** le profilé de fixation (3) présente une portion de base (11) et au moins une portion de barrette (12) s'écartant de la portion de base (11), la portion de barrette (12) s'éloignant du profilé de fixation, de préférence à partir d'un bord latéral (13) de la portion de base (11), et/ou la portion de barrette (12), vue en section transversale, s'éloignant de manière substantiellement perpendiculaire de la portion de base (11).

9. Agencement selon la revendication 8, **caractérisé en ce que** deux portions de barrette (12) sont disposées qui s'éloignent de la portion de base (11) à partir de bords latéraux opposés (13, 14) ; et/ou **en ce que** la section transversale effilée (8) s'étend de manière substantiellement complète à travers la portion de base (11) de sorte que substantiellement exclusivement la portion de barrette (12) ou l'une des parties de barrette (12) est présente au niveau de la section transversale effilée (8).

10. Agencement selon l'une quelconque des revendications précédentes, **caractérisé en ce que** les pattes de fixation (4) s'éloignent du profilé de fixation (3), en particulier vers le haut ; ou dans lequel les pattes de fixation (4) sont fournies par le profilé de fixation (3) ; ou dans lequel une première partie des pattes de fixation (4) s'éloigne du profilé de fixation (3), en particulier vers le haut, et dans lequel une deuxième partie des pattes de fixation (4) est fournie par le profilé de fixation (3).

11. Agencement selon l'une quelconque des revendications précédentes, **caractérisé en ce que** les pattes de fixation (4) présentent respectivement une zone d'accrochage (16) décalée ou coudée par rapport à la patte de fixation (4) et dans laquelle l'élément de raccordement (5) peut être accroché.

12. Agencement selon la revendication 10, **caractérisé en ce que** la zone d'accrochage (16) présente un bord de butée intérieur (17) auquel affleure l'élément de raccordement (5) concernant un mouvement en direction de l'axe de profilé (P) ; et/ou **en ce que** la zone d'accrochage (16) présente un bord de butée extérieur (18) auquel affleure l'élément de raccordement (5) concernant un mouvement en direction de l'axe de profilé (P).

13. Agencement selon la revendication 11 ou 12, **caractérisé en ce que** la zone d'accrochage (16), vue dans la position de montage, est réalisée de manière ouverte vers le haut.

14. Agencement selon l'une quelconque des revendications précédentes, **caractérisé en ce que** les éléments de raccordement (5) présentent des éléments de réglage (19) de sorte que l'élément bas (2) peut être orienté, de préférence dans le sens d'un ajustement précis.

15. Agencement selon l'une quelconque des revendications précédentes, **caractérisé en ce que** le panneau avant (20) comprend en outre une ouverture de contrôle (21) qui donne accès à la structure de support, l'ouverture de contrôle (21) s'étendant à l'intérieur de la zone de la section transversale effilée (8) ; et/ou **en ce que** le panneau avant (20) présente au-dessus du profilé de fixation (3) une ouverture de passage (22) pour faire passer des conduites sanitaires et qui est en communication fluidique avec le lavabo ; et/ou l'agencement présente en outre un élément bas (2).
